# EUROPÄISCHE PATENTSCHRIFT

(11) **EP 1 396 615 B1**
(45) Veröffentlichungstag und Bekanntmachung des Hinweises auf die Patenterteilung: **27.08.2008**
(21) Anmeldenummer: 02019964.2
(22) Anmeldetag: 05.09.2002
(51) Int. Cl.: F01M 11/00

(54) **Brennkraftmaschine**
Combustion engine
Moteur à combustion

(43) Veröffentlichungstag der Anmeldung: 10.03.2004
(73) Patentinhaber: Ford Global Technologies, LLC, Dearborn, MI 48126 (US)
(72) Erfinder: Stoffels, Harald, 50735 Köln (DE)
(74) Vertreter: Drömer, Hans-Carsten

(56) Entgegenhaltungen:
- FR-A- 2 721 975
- FR-A- 2 762 360
- US-A- 5 080 051
- US-A- 6 058 898
- PATENT ABSTRACTS OF JAPAN vol. 009, no. 311 (M-436), 7. Dezember 1985 (1985-12-07) & JP 60 145421 A (YANMAR DIESEL KK), 31. Juli 1985 (1985-07-31)

## Beschreibung

Die Erfindung betrifft eine Brennkraftmaschine gemäß dem Oberbegriff des Anspruchs 1 enthaltend ein oder mehrere Zylinder in einem Motorblock, ein Schmiersystem mit einer Schmiermittelsammelwanne, mindestens eine Ladepumpen, wobei ein Teil eines zu der mindestens einen Ladepumpe hin- oder von der mindestens einen Ladepumpe wegführenden Luftkanals integraler Bestandteil der Schmiermittelsammelwanne ist.

Bei Brennkraftmaschinen stellt die Verwendung einer Ladepumpe ein übliches Mittel zur Leistungssteigerung dar. Dabei wird die Verbrennungsluft der Brennkraftmaschine nicht von der Brennkraftmaschine angesaugt, sondern mit Überdruck in die Brennräume befördert. Die Verdichtung der Verbrennungsluft führt allerdings bekanntermaßen auch zu einer Erwärmung der Verbrennungsluft. Da die erwärmte Luft eine geringere Dichte besitzt als kalte Luft, wird häufig zur Erhöhung des Zylinderfüllungsgrades die Verbrennungsluft nach dem Verdichtungsprozeß abgekühlt. Dies geschieht üblicherweise mittels eines sogenannten Ladeluftkühlers. Als Ladeluftkühler werden in der Regel Luft-Luftkühler eingesetzt, aber auch Luft-Wasserkühler, die an den Kühlkreislauf einer Brennkraftmaschine angeschlossen sind, sind bekannt. Die Verbrennungsluft wird dabei mittels im Durchmesser relativ großer Schläuche oder Kanäle von der Ladeluftpumpe über den Ladeluftkühler zum Ansaugkrümmer einer Brennkraftmaschine geführt.

Die Zusammenfassung der JP 60145421 offenbart eine Brennkraftmaschine mit einer Schmiermittelwanne, die einen Verbrennungsluftkanal aufweist. Der Verbrennungsluftkanal hat keine Verbindung zum Schmiermittelkreislauf. Der Verbrennungsluftkanal ist außen um die Schmiermittelwanne als Steifigkeitsrippe herum geführt.

Die FR 2 762 360 offenbart eine Vorrichtung zum Erwärmen von Motoröl in einer Ölwanne. Um das Motoröl schneller auf seine ausreichende Betriebstemperatur zu führen, wird eine Kühlmittelleitung, welche mit Finnen versehen ist, durch die Ölwanne geführt, so dass ein Wärmeaustausch von dem Kühlmittel zum Motoröl stattfinden kann. Weiter beschäftigt sich die FR 2 762 360 damit die Wärmeenergie im Motoröl zu speichern, indem die Wände der Ölwanne isoliert sind.

Bei heutigen Kraftfahrzeugen ist der Motorraum sehr häufig eng gepackt, da der Motorraum um den Anforderungen nach genügend Platz für die Fahrgäste und geringem Luftwiderstandsbeiwert nachzukommen, so klein wie möglich ausgestaltet wird. Es ergibt sich also das Problem bei Kraftfahrzeugen mit Ladeluftpumpen und Ladeluftkühlern, daß zur Verlegung der Luftschläuche von einer Ladeluftpumpe zu einem Ladeluftkühler und von einem Ladeluftkühler zu einem Ansaugkrümmer nur sehr wenig Platz zur Verfügung steht. Verschärft wird dieses Problem noch bei quereingebauten Brennkraftmaschinen, da hierbei in der Regel mindestens ein Luftschlauch über oder unter der Brennkraftmaschine geführt wird.

Es ist daher Aufgabe der Erfindung eine Anordnung zu finden, bei der ein Luftschlauch oder Luftkanal möglichst platzsparend an einer Brennkraftmaschine vorbeigeführt wird.

Diese Aufgabe wird durch eine Brennkraftmaschine mit den Merkmalen des Anspruchs 1 gelöst.

Vorteilhafte Ausgestaltungen sind in den Unteransprüchen enthalten.

Die Brennkraftmaschine zeichnet sich durch mindestens einen, nicht für Schmiermittel bestimmten, aber in der Schmiermittelwanne integrierten Kanal aus, der aber keine Verbindung zum Schmiermittelkreislauf der Brennkraftmaschine aufweist. In der Schmiermittelwanne integrierte Kanäle mit der Aufgabe Schmiermittel zu sammeln oder zu verteilen sind allgemein bekannt und sollen hier nicht betrachtet werden. Der mindestens eine erfindungsgemäße Kanal kann dabei sowohl innerhalb als auch außerhalb der Schmiermittelwanne verlaufen, wobei der außenwandige Verlauf nicht Gegenstand der Erfindung ist. So ist es denkbar, daß z. B. bei Schmiermittelwannen, die als Gußteil oder Spritzgußteil in Metall oder Kunststoff ausgeführt sind, der Kanal mit in der Gußform ausgeformt ist, während z. B. bei Schmiermittelwannen aus Blech der Kanal als ursprünglich zusätzliches Teil innerhalb oder außerhalb der Schmiermittelwanne z. B. durch Schweißen, Kleben, Löten oder Schrauben mit der Schmiermittelwanne verbunden wird. Der Verlauf des Kanals kann dabei frei gewählt sein, wobei man aber üblicherweise darauf achten wird, den Verlauf möglichst kurz zu wählen.

In einer bevorzugten Ausgestaltung der Erfindung wird der mindestens eine Kanal so ausgebildet, daß er zum Anschluß von Verbrennungsluftschläuchen geeignet ist. Insbesondere bei Brennkraftmaschinen mit Ladeluftpumpen und Ladeluftkühler ist so ein platzsparender Weg von der Ladeluftpumpe zum Ladeluftkühler realisierbar. Zusätzlich ist der Kanal, sofern er innerhalb der Schmiermittelwanne verläuft, gut geschützt, und schränkt die Bodenfreiheit eines Kraftfahrzeugs nicht ein.

Bei einer anderen Weiterbildung ist der mindestens eine Kanal so ausgeformt, daß er zur Durchleitung eines Kühlmittels einer Brennkraftmaschine geeignet ist. Auch hier liegen die Vorteile in der platzsparenden Bauweise bzw. dem geschützten Verlauf der Kühlmittelleitung. Bei der Durchleitung des Kühlmittels durch eine Schmiermittelwanne ist auch zusätzlich noch eine Heiz- bzw. Kühlfunktion vorstellbar.

Bei einer weiteren Ausführung der Erfindung übernimmt der Kanal die Funktion einer Schlauchdurchführung.

Bei einer bevorzugten Ausbildung der Erfindung wird der mindestens eine Kanal quer durch eine Schmiermittelwanne gelegt. Dies ist insbesondere bei quereingebauten Brennkraftmaschinen in Kraftfahrzeugen von Vorteil, um auf kürzestem Weg von der Vorderseite der Brennkraftmaschine auf die Rückseite zu gelangen.

Bei einer weiteren Ausgestaltung der Brennkraftmaschine wird der mindestens eine Kanal so ausgebildet ist, daß er die Steifigkeit der Schmiermittelwanne deutlich erhöht. Eine Steifigkeitserhöhung der Schmiermittelwanne wird häufig gewünscht, um z. B. den Schalldruckpegel der Brennkraftmaschine zu beeinflussen. Insbesondere bei gegossenen Schmiermittelwannen aber auch bei Schmiermittelwannen aus Blech lassen sich mittels eines zusätzlichen Kanals deutliche Steifigkeitserhöhungen erzielen.

In einer besonders vorteilhaften Ausgestaltung der Erfindung wird der mindestens eine Kanal so ausgebildet, daß er gleichzeitig die Aufgabe eines Resonators übernehmen kann. Ein Resonator ist häufig erforderlich, um unerwünschte Pulsationen der Ladeluftpumpe in dem Verbrennungsluftsystem zu reduzieren. Die Unterbringung innerhalb der Ölwanne ist daher besonders platzsparend.

Im Folgenden wird die Erfindung anhand der beiden Figuren beispielhaft näher erläutert. Gleiche Teile sind in den Figuren mit den gleichen Bezugszeichen versehen. Es zeigen:
- Fig. 1: eine schematische Darstellung einer Frontansicht eines Teiles einer Brennkraftmaschine mit einem Verbrennungsluftkanal im Querschnitt
- Fig. 2: eine schematische Darstellung einer Seitenansicht einer Brennkraftmaschine mit einen Verbrennungsluftkanal

Figur 1 zeigt eine schematisch Darstellung eines Teiles einer quereingebauten Brennkraftmaschine 1 in der Frontansicht. Zu erkennen sind ein Teil eines Motorblocks 2 und einer Schmiermittelwanne 3, die mittels Schrauben 4 miteinander verbunden sind. Der erfindungsgemäße Verbrennungsluftkanal 5 ist im Querschnitt gezeigt.

In Figur 2 ist die Brennkraftmaschine 1 in der Seitenansicht dargestellt. Auch hier sind der Motorblock 2, die Schmiermittelwanne 3 und die Verschraubungen 4 zu erkennen. Erfindungsgemäß wird die Verbrennungsluft ausgehend von einer Ladeluftpumpe 6 über einen Verbrennungsluftkanal 8 durch den mit der Schmiermittelwanne 3 verbundenen Verbrennungsluftkanal 5 und einen anschließenden Verbrennungsluftkanal 8' zu einem Ladeluftkühler 7 geführt. Über einen weiteren Verbrennungsluftkanal 8" gelangt die Verbrennungsluft dann zur Brennkraftmaschine 1, wobei die weitere Verbindung hier nicht dargestellt ist. Die Pfeile dienen zur Verdeutlichung der Strömungsrichtung der Verbrennungsluft.

## Patentansprüche

1. Brennkraftmaschine (1) für Kraftfahrzeuge mit einer Schmiermittelwanne (3), die mindestens einen nicht für Schmiermittel bestimmten Kanal (5) aufweist, der als Verbrennungsluftkanal (5) ausgeführt ist, und der keine Verbindung zum Schmiermittelkreislauf der Brennkraftmaschine (1) aufweist
**dadurch gekennzeichnet, daß**
der Verbrennungsluftkanal (5) quer durch die Schmiermittelwanne (3) innerhalb dieser verlaufend angeordnet ist, und wobei die Verbrennungsluft ausgehend von einer Ladeluftpumpe (6) über einen Verbrennungsluftkanal (8) durch den mit der Schmiermittelwanne (3) verbundenen Verbrennungsluftkanal (5) und einen anschließenden Verbrennungsluftkanal (8') zu einem Ladeluftkühler (7) geführt wird.

2. Brennkraftmaschine (1) nach Anspruch 1,
**dadurch gekennzeichnet, daß**
dieser Verbrennungsluftkanal (5) so ausgebildet ist, daß er zum Anschluß von Verbrennungsluftschläuchen (8, 8') geeignet ist.

3. Brennkraftmaschine (1) nach Anspruch 1,
**dadurch gekennzeichnet, daß**
dieser Verbrennungsluftkanal (5) so ausgebildet ist, daß er die Funktion einer Schlauchdurchführung übernimmt.

4. Brennkraftmaschine (1) nach einem der Ansprüche 1 bis 3,
**dadurch gekennzeichnet, daß**
dieser Verbrennungsluftkanal (5) so ausgebildet ist, daß er die Funktion eines Resonators übernimmt.

## Claims

1. Internal combustion engine (1) for motor vehicles, having a lubricant tray (3) which has at least one duct (5) which is not intended for lubricant and which duct (5) is designed as a combustion air duct (5), and which combustion air duct (5) has no connection to the lubricant circuit of the internal combustion engine (1),
**characterized in that**
the combustion air duct (5) is arranged so as to run within the lubricant tray (3) all the way through the latter, and with the combustion air being conducted from a charge-air pump (6), via a combustion air duct (8), through the combustion air duct (5) which is connected to the lubricant tray (3), and through a subsequent combustion air duct (8'), to a charge-air cooler (7).

2. Internal combustion engine (1) according to Claim 1,
**characterized in that**
said combustion air duct (5) is designed so as to be suitable for connecting combustion air hoses (8, 8').

3. Internal combustion engine (1) according to Claim 1,
**characterized in that**
said combustion air duct (5) is designed so as to perform the function of a hose leadthrough.

4. Internal combustion engine (1) according to one of Claims 1 to 3,
**characterized in that**
said combustion air duct (5) is designed so as to perform the function of a resonator.

## Revendications

1. Moteur à combustion interne (1) pour véhicules automobiles, comprenant un carter de lubrifiant (3) qui présente au moins un canal (5) non prévu pour du lubrifiant, qui est réalisé sous forme de canal d'air comburant (5), et qui ne présente aucune connexion au circuit de lubrifiant du moteur à combustion interne (1),
**caractérisé en ce que**
le canal d'air comburant (5) est disposé transversalement à travers le carter de lubrifiant (3) et s'étend à l'intérieur de celui-ci, l'air comburant étant acheminé depuis une pompe d'air de suralimentation (6) par le biais d'un canal d'air comburant (8) à travers le canal d'air comburant (5) connecté au carter de lubrifiant (3) et par le biais d'un canal d'air comburant suivant (8') jusqu'à un refroidisseur d'air de suralimentation (7).

2. Moteur à combustion interne (1) selon la revendication 1,
**caractérisé en ce que**
ce canal d'air comburant (5) est réalisé de telle sorte qu'il soit approprié pour raccorder des tuyaux d'air comburant (8, 8').

3. Moteur à combustion interne (1) selon la revendication 1,
**caractérisé en ce que**
ce canal d'air comburant (5) est réalisé de telle sorte qu'il reprenne la fonction d'une conduite de passage souple.

4. Moteur à combustion interne (1) selon l'une quelconque des revendications 1 à 3,
**caractérisé en ce que**
ce canal d'air comburant (5) est réalisé de telle sorte qu'il reprenne la fonction d'un résonateur.
